# EUROPÄISCHE PATENTSCHRIFT

(11) **EP 0 958 074 B1**
(45) Veröffentlichungstag und Bekanntmachung des Hinweises auf die Patenterteilung: **29.08.2001**
(21) Anmeldenummer: 97926986.7
(22) Anmeldetag: 03.06.1997
(51) Int. Cl.: B22D 11/06, B22D 41/60

(54) **GIESSDÜSE FÜR DÜNNBANDGIESSANLAGEN**
CASTING NOZZLE FOR THIN STRIP CASTING PLANTS
BUSE DE COULEE POUR INSTALLATIONS DE COULEE DE FEUILLARDS DE FAIBLE EPAISSEUR

(30) Priorität: 07.06.1996 DE 19622924; 10.09.1996 DE 19636697
(43) Veröffentlichungstag der Anmeldung: 24.11.1999
(73) Patentinhaber: SMS Demag AG, 40237 Düsseldorf (DE)
(72) Erfinder: SCHWERDTFEGER, Klaus, D-38640 Goslar (DE); SPITZER, Karl-Heinz, D-38678 Clausthal-Zellerfeld (DE); REICHELT, Wolfgang, D-47447 Moers (DE); URLAU, Ulrich, D-47445 Moers (DE); KROOS, Joachim, D-38527 Meine (DE); BRÜHL, Michael, D-38304 Wolfenbüttel (DE)
(74) Vertreter: Meissner, Peter E., Dipl.-Ing.
(86) Internationale Anmeldenummer: DE9701151
(87) Internationale Veröffentlichungsnummer: WO9747412

(56) Entgegenhaltungen:
- EP-A- 0 244 354
- EP-A- 0 379 647
- DE-A- 3 707 897
- DE-A- 4 301 330

## Beschreibung

Die Erfindung betrifft eine Gießdüse für Dünnbandgießanlagen,
insbesondere zum Vergießen dünner Stahlbänder nach dem Oberbegriff des Anspruchs 1.

Nach DE 37 07 897 ist eine Düse zum Gießen dünner Stahlbänder bekannt,
bei der die Düse einen Rückdamm bildet, der an einen bewegbaren Träger angrenzt und einen Frontdamm aufweist, wobei zwischen Rückdamm und Frontdamm ein Gießspalt zum Träger hin begrenzt wird. Als Träger dient ein umlaufendes Stahlband.

Derartige Düsen bestehen üblicherweise aus feuerfestem Material, das bei den hohen Temperaturen der Stahlschmelze einem gewissen Verschleiß unterliegt, so daß sich während des Gießens die Form des Gießspaltes ändern kann, jedenfalls aber nach einer gewissen Standzeit die Düse ausgetauscht werden muß.

Aufgabe der Erfindung war es, eine verbesserte Düsenkonstruktion anzugeben, bei der der Verschleiß minimiert wird und bei der die Schmelze im Bereich des Gießspaltes aufgeheizt werden kann.

Die Lösung dieser Aufgabe bei einer gattungsgemäßen Düse ist in dem kennzeichnenden Merkmal des Patentanspruches 1 angegeben.
Erfindungsgemäß wird an der Düse wenigstens ein Primärinduktor und wenigstens ein Sekundärinduktor angeordnet, wobei wenigstens ein Sekundärinduktor wassergekühlt ist und bis in den Bereich des Gießspaltes hineinragt.

Durch die Verwendung eines Primärinduktors und eines Sekundärinduktors als separate Bestandteile zur Erzeugung eines elektromagnetischen Feldes, welches bis in den Bereich der Schmelze hineinreicht, kann einerseits erreicht werden, daß die Schmelze im Bereich des Sekundärinduktors nicht bis an die Wandung des Primärinduktors herangelangt, was zu elektrischen Kurzschlüssen führen würde. Andererseits kann durch die in dem Sekundarinduktor induzierten Ströme in der Schmelze selber ein Wirbelstromfeld induziert werden, wodurch eine Aufheizung der Schmelze im Bereich der Ausgießöffnung ermöglicht wird. Hierdurch kann verhindert werden, daß die Ausgießöffnung durch Ansätze erstarrter Schmelze verändert wird. Des weiteren führen die elektromagnetischen Kräfte in der Schmelze zu, einer Verdrängung der Schmelze von dem Sekundärinduktor was ebenfalls hilft, Ansätze zu vermeiden. Das geschilderte Prinzip wird bei der bekannten "cold crucible technique" benutzt, um Metalle in wassergekühlten Tiegeln zu schmelzen.

Nach einer bevorzugten Ausführung besteht ein Sekundärinduktor aus mehreren, elektrisch gegeneinander isolierten Abschnitten. Hierdurch wirkt jeder Abschnitt als eigener Sekundärinduktor.

Nach einer weiter bevorzugten Ausführung sind zwischen Rück- und Frontdamm mehrere, in Richtung der Dünnbandbreite nebeneinanderliegende Ausströmöffnungen für die Schmelze ausgebildet.

Hierdurch ergibt sich über die Gießspaltbreite (Dünnbandbreite) eine gleichmäßigere Verteilung der Schmelze. Die Bildung der Ausströmöffnungen wird durch eine entsprechende Formgebung des Rückdammes in Richtung auf die Förderrichtung oder durch eine entsprechende Formgebung des Frontdammes entgegen der Förderrichtung erreicht.

Nach einer weiter bevorzugten Ausführung ist ein Sekundärinduktor im Rückdamm aus mehreren isolierten Abschnitten mit jeweils einem Zu- und Ablauf für Kühlwasser aufgebaut, wobei die einzelnen Abschnitte zur Bildung. der Ausströmöffnungen der Schmelze schwalbenschwanzförmig oder pfeilförmig oder gerade ausgebildet sind. Im Innern der Abschnitte ist insbesondere ein Strömungsleitblech vorgesehen, so daß zwischen Zu- und Ablauf am dem Gießspalt entgegengesetzten Ende der Abschnitte eine Zwangsführung bis in den dem Gießspalt zugewandten Kopfbereich der Abschnitte erreicht wird.

Nach einer anderen bevorzugten Ausbildung sind im Bereich des Frontdammes elektrisch isolierte Abschnitte eines Sekundärinduktors mit Zu- und Ablauf für Kühlwasser angeordnet, wobei im Kopfbereich der Abschnitte, also dort, wo der Frontdamm an den Gießspalt grenzt, zur Bildung von Ausströmöffnungen die Abschnitte schwalbenschwanzförmig oder pfeilförmig oder gerade ausgebildet sind.

Soweit hier für den Front- oder Rückdamm im Bereich der Ausströmöffnungen von schwalbenschwanz- oder pfeilförmigen Form gesprochen wird, soll hiervon jede andere Formgebung, insbesondere auch halbkreisförmig usw. verstanden werden. Desgleichen soll eingeschlossen sein eine korrespondierende Formgebung von Front- und Rückdamm, z. B. auch kreisrunde Ausströmöffnungen gebildet werden können. Die gegeneinander isolierten Abschnitte im Frontdamm weisen bevorzugt im Innern ebenfalls Strömungsleitbleche zwischen Zu- und Ablauf auf.

Anhand der Abbildungen wird ein Ausführungsbeispiel einer Düse für Dünnbandgießanlagen schematisch dargestellt.

Die Figur 1 zeigt einen vertikalen Schnitt durch eine Düse, wobei im Bereich des Rückdammes 2 der Sekundärinduktor 22 aus einzelnen Abschnitten mit schwalbenschwanzförmigem Ende besteht. Der Schnitt ist durch die Mitte des Schwalbenschwanzes 23 gelegt. Auf einen Träger 1, insbesondere ein über Rollen umlaufendes Endlosband ist der Rückdamm 2 aufgesetzt.

Zwischen dem Rückdamm 2 und dem Frontdamm 3 wird der Gießspalt 4 gebildet. An den Sekundärinduktor 22 grenzt ein Primärinduktor 21. In den freien Bereich zwischen Schwalbenschwanz 23 und Frontdamm 3 kann der flüssige Stahl aus dem Rückstaubereich 5 in den Erstarrungsbereich 6 durch die mit dem Pfeil 7 angedeutete Strömungsrichtung ausströmen. In dem Abschnitt 22 ist ein Strömungsleitblech 24 angeordnet. Zum Rückstaubereich 5 hin wird der Sekundärinduktor 22 durch feuerfestes Material 25 abgedeckt. Die Induktoren 22, 23 sind wassergekühlt, sie bestehen bevorzugt aus Kupfer. Der Primärinduktor 21 wird mit einer Hochfrequenz gespeist.

In der in Figur 2 gezeigten Version wird der Frontdamm 3 durch einen aus mehreren elektrisch voneinander isolierten Sekundärinduktoren 32 gebildet, in denen ein Primärinduktor 31 einen elektrischen Strom induziert. Primärinduktor 31 und Sekundärinduktor 32 werden mit Wasser gekühlt, und der Primärinduktor 31 wird mit Hochfrequenz gespeist. Der Sekundarinduktor 32 reicht bis über die Schwalbenschwanzspitze des Sekundarinduktors 22.

## Patentansprüche

1. Gießdüse für Dünnbandgießanlagen mit einem Rückdamm, der auf einem in Förderrichtung bewegbaren Träger für das Dünnband aufliegt und einem Frontdamm, der in Förderrichtung den Gießspalt zum Träger begrenzt, **dadurch gekennzeichnet**,
daß wenigstens ein Primärinduktor (21, 31) und wenigstens ein Sekundärinduktor (22, 32) angeordnet sind, wobei wenigstens ein Sekundärinduktor (22, 32) wassergekühlt ist und bis in den Bereich des Gießspaltes (4) hineinragt.

2. Düse nach Anspruch 1, **dadurch gekennzeichnet**,
daß ein Sekundärinduktor (22, 32) aus mehreren elektrisch gegeneinander isolierten Abschnitten besteht.

3. Düse nach Anspruch 1 oder 2, **dadurch gekennzeichnet**, daß zwischen Rückdamm (2) und Frontdamm (3) mehrere in Richtung der Dünnbandbreite nebeneinanderliegende Ausströmöffnungen ausgebildet sind.

4. Düse nach Anspruch 3, **dadurch gekennzeichnet**,
daß ein Sekundärinduktor (22) im Rückdamm (2) aus elektrisch isolierten Abschnitten mit Zu- und Ablauf für Kühlwasser besteht und zur Bildung der Ausströmöffnungen die Abschnitte schwalbenschwanzförmige oder pfeilförmig oder gerade ausgebildet sind.

5. Düse nach Anspruch 3, **dadurch gekennzeichnet**,
daß ein Sekundärinduktor (32) im Frontdamm (3) aus elektrisch isolierten Abschnitten mit Zu- und Ablauf für Kühlwasser besteht und zur Bildung der Ausströmöffnungen die Abschnitte schwalbenschwanzförmig oder pfeilförmig oder gerade ausgebildet sind.

## Claims

1. A casting nozzle for thin strip casting plants having a rear dam, which rests on a thin strip support movable in the conveying direction, and a front dam, which defines the casting slot relative to the support in the conveying direction, **characterised in that**
at least one primary inductor (21, 31) and at least one secondary inductor (22, 32) are provided, at least one secondary inductor (22, 32) being water-cooled and projecting as far as into the area of the casting slot (4).

2. A nozzle according to claim 1, **characterised in that** a secondary inductor (22, 32) consists of a plurality of portions insulated electrically from each other.

3. A nozzle according to claim 1 or claim 2, **characterised in that** a plurality of outflow openings are constructed adjacent one another in the direction of the thin strip width between the rear dam (2) and the front dam (3).

4. A nozzle according to claim 3, **characterised in that** a secondary inductor (22) in the rear dam (2) consists of electrically insulated portions with inlet and outlet for cooling water and the portions are dovetail- or arrow-shaped or straight to form the outflow openings.

5. A nozzle according to claim 3, **characterised in that** a secondary inductor (32) in the front dam (3) consists of electrically insulated portions with inlet and outlet for cooling water and the portions are dovetail- or arrow-shaped or straight to form the outflow openings.

## Revendications

1. Buse de coulée pour des installations de coulée de feuillards, comportant un barrage arrière, qui repose sur un support, déplaçable dans la direction de transport, pour le feuillard, et un barrage avant, qui limite, dans la direction de transport, la fente de coulée par rapport au support,
**caractérisée en ce qu**'au moins un inducteur primaire (21, 31) et au moins un inducteur secondaire (22, 32) sont agencés, au moins un inducteur secondaire (22, 32) étant refroidi par de l'eau et pénétrant jusque dans la zone de la fente de coulée (4).

2. Buse selon la revendication 1,
**caractérisée en ce qu**'un inducteur secondaire (22, 32) est constitué de plusieurs tronçons électriquement isolés les uns par rapport aux autres.

3. Buse selon la revendication 1 ou 2,
**caractérisée en ce que**, entre le barrage arrière (2) et le barrage avant (3), plusieurs ouvertures d'évacuation adjacentes en direction de la largeur du feuillard sont formées.

4. Buse selon la revendication 3,
**caractérisée en ce qu**'un inducteur secondaire (22) dans le barrage arrière (2) est constitué de tronçons électriquement isolés avec entrée et sortie pour de l'eau de refroidissement et, pour former les ouvertures d'évacuation, les tronçons sont réalisés sous forme de queue d'aronde ou de flèche ou de façon rectiligne.

5. Buse selon la revendication 3,
**caractérisée en ce qu**'un inducteur secondaire (32) dans le barrage avant (3) est constitué de tronçons électriquement isolés avec entrée et sortie pour de l'eau de refroidissement et, pour former les ouvertures d'évacuation, les tronçons sont réalisés sous forme de queue d'aronde ou de flèche ou de façon rectiligne.
